# FASCICULE DE BREVET EUROPEEN

(11) **EP 0 855 251 B1**
(45) Date de publication et mention de la délivrance du brevet: **16.07.2003**
(21) Numéro de dépôt: 98400086.9
(22) Date de dépôt: 19.01.1998
(51) Int. Cl.: B25H 1/10, B25H 1/14

(54) **Poste d'habillage de canapés ou équivalents**
Gestell für Verkleidung von Sofas oder dergleichen
Work stand for upholstering of sofas or similar

(30) Priorité: 24.01.1997 FR 9700762
(43) Date de publication de la demande: 29.07.1998
(73) Titulaire: Cabinet D'Etudes Darzacq-Briolet, 33450 Montussan (FR); ETS Capdevielle & Fils S.A., 40700 Hagetman (FR); Université de Bordeaux II, 33000 Bordeaux (FR)
(72) Inventeur: Darzacq, Jean-Louis B., 33110 Le Bouscat (FR)
(74) Mandataire: Le Bras, Hervé

(56) Documents cités:
- DE-A- 2 903 046
- US-A- 2 763 053
- US-A- 2 835 964
- US-A- 4 221 368
- US-A- 4 479 632
- US-A- 4 767 109

## Description

L'invention concerne les postes d'habillage de canapés ou équivalents.

L'habillage des châssis de canapé est réalisé actuellement en disposant le châssis sur une table, et le personnel manipule ce châssis au fur et à mesure de l'avancement de son habillage, sans l'aide de moyens de levage.

L'habillage d'un canapé est donc une opération pénible, du fait notamment des manipulations demandées et du poids des objets à habiller.

Il existe ainsi un besoin de pourvoir les postes d'habillage de canapés ou équivalents d'un dispositif de support et de manutention du châssis au cours de son habillage.

US 4 221 368, qui représente l'état de la technique le plus proche de l'invention, décrit un dispositif pour le support et la manutention d'un objet à habiller qui comporte au moins deux tasseaux parallèles, au cours de son habillage. Ce dispositif comporte un montant vertical ayant une embase pour sa fixation sur le sol, un berceau monté pivotant autour d'un axe horizontal à l'extrémité supérieure du montant, et des moyens de préhension réglables capables d'agripper les deux tasseaux de l'objet à habiller, prévus sur ledit berceau. Ce dispositif de hauteur fixe permet de basculer le berceau de 45° par rapport à l'horizontale.

DE 29 03 046 divulgue un dispositif pour le support d'objet qui comporte un montant vertical ayant une embase reposant sur le sol et réglable en hauteur, un bras monté pivotant autour d'un axe horizontal à l'extrémité supérieure du montant, un berceau monté pivotant autour d'un axe parallèle à l'axe de pivotement du bras, à l'extrémité libre dudit bras et des moyens de commande de la rotation du bras et de la rotation du berceau autour de leur axes de pivotement et du réglage en hauteur du montant vertical.

Selon l'invention, les moyens de préhension comportent :
un premier jeu de pinces fixes montées sur le berceau et alignées dans une direction parallèle aux axes de pivotement, lesdites pinces fixes étant susceptibles de coopérer avec l'un desdits tasseaux, et
un deuxième jeu de pinces mobiles, portées par les extrémités de tiges de vérins synchronisés, lesdits vérins ayant des cylindres montés sur le berceau et lesdites pinces mobiles étant susceptibles de coopérer avec l'autre tasseau,
lesdites pinces fixes et lesdites pinces mobiles comportant chacune deux mâchoires sensiblement parallèles entre elles et s'étendant perpendiculairement à une paroi formant une butée de tasseau, les mâchoires de pinces fixes et les mâchoires des pinces mobiles s'étendant respectivement dans des directions sensiblement opposées.

Le montant vertical est réglable en hauteur, et le réglage en hauteur du montant vertical est réalisé par les moyens de commande.

Grâce à cette structure, lorsque les moyens de préhension agrippent les tasseaux de l'objet à habiller, il est possible de positionner l'objet à habiller, dans la position angulaire souhaitée et à la hauteur voulue au moins d'un côté et au-dessus du montant par actionnement des moyens de commande.

Avantageusement, l'écartement des deux mâchoires des pinces est également réglable pour s'adapter aux différentes dimensions de tasseaux.

De préférence, chaque pince comporte une barre dont une face constitue la butée de tasseau, une première languette fixée sur la barre et formant une mâchoire fixe, un coulisseau monté mobile sur ladite barre et présentant une deuxième languette formant la mâchoire mobile, et des moyens de blocage et déblocage du coulisseau sur la barre.

D'autres avantages et caractéristiques de l'invention ressortiront à la lecture de la description suivante faite à titre d'exemple et en référence au dessin annexé dans lequel :
la figure 1 est une vue latérale du dispositif conforme à l'invention sur lequel est monté un châssis de canapé ;
la figure 2 est une vue de dessus du dispositif de la figure 1 ;
la figure 3 montre à plus grande échelle et en détail une pince de préhension.
Les figures 4 à 8 montrent diverses positions d'un châssis supporté par le dispositif conforme à l'invention.

Le dessin montre un dispositif 1 pour la manutention d'un châssis de canapé 2 au cours de l'habillage de ce dernier. Ce châssis 2 comporte dans sa partie inférieure deux tasseaux longitudinaux et parallèles référencés respectivement 3 et 4.

Le dispositif 1 comporte notamment un montant 5 télescopique, de hauteur réglable, qui comporte une embase 6 pour sa fixation sur le sol 7. A l'extrémité supérieure du montant 5 est monté pivotant autour d'un axe horizontal 8 un arbre 9, aux extrémités libres duquel sont fixés deux bras parallèles 10 et 11. L'arbre 9 est entraîné en rotation par un moteur, hydraulique, pneumatique ou électrique commandé par des moyens de commande connus en soi et non représentés sur le dessin, ce moteur logeant par exemple à l'intérieur du montant 5. L'extension du montant 5 peut être effectuée sous la commande des mêmes moyens de commande.

Aux extrémités libres des bras parallèles 10 et 11, est monté pivotant autour d'un axe horizontal 12 parallèle à l'axe de pivotement 8 des bras 10 et 11 un berceau 13.

Ce berceau 13 comporte essentiellement deux longerons 14, 15, disposés au-dessus des bras 10, 11 et reliés par une première traverse 16 parallèle aux axes de pivotement 8 et 12. Les longerons 14, 15 présentent sur leur face inférieure des oreilles 17 pour leur montage pivotant sur les extrémités libres des bras 10, 11. Des vérins de commande synchronisés 18 sont montés à l'intérieur des bras 10, 11, et les tiges 19 de ces vérins 18 sont articulées sur les oreilles 17 afin de permettre le pivotement du berceau 13 autour de l'axe 12 sous l'action des moyens de commande.

Les longerons 14 et 15 peuvent être avantageusement constitués par des cylindres de vérins synchronisés dont les tiges 20, 21 portent à leur extrémité une deuxième traverse 22 que l'on peut rapprocher ou éloigner à la demande de la première traverse 16.

La première traverse 16 porte deux barres parallèles 23, 24, inclinées dans le sens opposé aux tiges de vérins 20, 21, et qui comportent à leurs extrémités libres des pinces fixes 25 destinées à agripper le tasseau 3 du châssis 2.

De la même manière, la deuxième traverse 22 comporte également deux barres parallèles 26, 27 perpendiculaires au plan général du berceau 13 et qui comportent des pinces mobiles 28 destinées à agripper le tasseau 4 du châssis 2.

Chacune des pinces fixes 25 ou mobiles 28 comporte deux mâchoires superposées 29, 30 qui s'étendent perpendiculairement à partir d'une face des barres 23, 24, 26, 27, cette face formant une paroi de butée pour l'un des tasseaux 3, 4.

La mâchoire 29 est constituée par une plaquette fixée ou soudée sur la barre correspondante, tandis que la deuxième mâchoire 30 est formée par une languette solidaire d'un coulisseau 31, montée mobile sur la barre correspondante et susceptible d'être immobilisée sur cette dernière par des moyens de blocage/déblocage 32 du type vis-écrou par exemple.

Les pinces fixes 25 et les pinces mobiles 28 sont disposées au-dessus du plan général du berceau 13, et les mâchoires 29, 30 des pinces fixes 25 sont dirigées vers un côté du châssis 2, tandis que les mâchoires 29, 30 des pinces mobiles sont dirigées vers l'autre côté du châssis 2.

Grâce à cette disposition, les moyens de préhension des tasseaux 3 et 4 du châssis 2 peuvent être adaptés à plusieurs types de canapés. On règle l'écartement des mâchoires 29 et 30 en fonction de la hauteur des tasseaux 3 et 4, tandis qu'on règle la sortie des tiges de vérins 20, 21 en fonction de l'écartement des tasseaux 3 et 4.

Pour positionner un châssis 2 sur le berceau 13, on rétracte les tiges de vérins 20 et 21, puis on positionne le châssis 2 en regard du berceau 13, de telle manière que le tasseau 3 soit disposé entre les mâchoires 29, 30 des pinces fixes 25, ces mâchoires ayant été préalablement positionnées en fonction de l'épaisseur du tasseau 3. Ensuite on met en action les vérins des longerons 14 et 15. Les tiges 20 et 22 sortent de ces vérins jusqu'à ce que les mâchoires 29 et 30 des pinces mobiles 28 agrippent le tasseau 4 du châssis 2. Durant ce positionnement, le montant télescopique 5 est dans la position basse, les bras 10 et 11 sont positionnés près du sol 7 et le berceau 13 est à l'horizontal.

Les bras 10 et 11 peuvent pivoter autour de l'axe 8, d'un angle au moins égal à 90° et le berceau 13 peut pivoter autour de l'axe 12 d'un angle au moins égal à 120°.

Une fois que le châssis 2 est fixé sur le berceau, il est possible de positionner le châssis dans une pluralité de positions en agissant sur le moyens de commande.

Les figures 4 à 7 montrent différentes positions du châssis 2 sur le berceau 13. La figure 4 montre la position basse du montant 5 et des bras 10, 11 utilisée pour le montage du châssis 2 sur le berceau 13. La figure 5 montre le dispositif 1 dans la position haute du montant 5. Sur la figure 6 les bras 10 et 11 sont relevés de 90°. Dans la position représentée sur la figure 7, les bras 10 et 11 sont dans une position intermédiaire, le montant 5 est dans la position haute et le berceau 13 est basculé vers l'extérieur dans la position maximum.

Sur les figures 4 à 7, les tiges de vérins 20, 21 sont dans une position d'extension , du fait que les tasseaux 3 et 4 sont fortement écartés l'un de l'autre. Sur la figure 8 on a représenté un châssis 2 dans lequel les tasseaux 3 et 4 sont plus rapprochés, les tiges de vérin 20, 21 sont dans ce cas rétractées.

Les différents vérins du dispositif 1 selon l'invention peuvent être hydrauliques, pneumatiques ou du type vis-écrou actionnés par des moteurs électriques. Les moyens de commande peuvent être constitués par des butons poussoirs prévus dans un boîtier porté par le montant 5, ou séparé du montant 5, ou prévus sur une télécommande dont est équipé l'opérateur.

## Revendications

1. Dispositif pour le support et la manutention d'un objet à habiller, tel qu'un châssis de canapé, qui comporte au moins deux tasseaux parallèles (3, 4), au cours de son habillage, comportant
un montant vertical (5) ayant une embase (6) pour sa fixation sur le sol (7), ledit montant étant réglable en hauteur,
une paire de bras (10, 11) parallèles montés pivotant autour d'un axe horizontal (8) à l'extrémité supérieure du montant (5),
un berceau (13) monté pivotant, autour d'un axe parallèle (12) à l'axe de pivotement (8) des bras (10, 11), à l'extrémité libre desdits bras,
des moyens réglables de préhension (25, 28) capables d'agripper les deux tasseaux de l'objet à habiller, prévus sur ledit berceau (13), et
des moyens de commande de la rotation des bras (10, 11) de la rotation du berceau (13) autour de leurs axes de pivotement (8, 12), et du réglage en hauteur du montant vertical (5), les moyens réglables de préhension comportant :
un premier jeu de pinces fixes (25) montées sur le berceau (13) et alignées dans une direction parallèle aux axes de pivotement (8, 12), lesdites pinces fixes (25) étant susceptibles de coopérer avec l'un (3) desdits tasseaux, et
un deuxième jeu de pinces mobiles (28), portées par les extrémités de tiges (20, 21) de vérins synchronisés, lesdits vérins ayant des cylindres montés sur le berceau (13) et lesdites pinces mobiles (28) étant susceptibles de coopérer avec l'autre tasseau (4),
lesdites pinces fixes (25) et lesdites pinces mobiles (28) comportant chacune deux mâchoires (29, 30) sensiblement parallèles entre elles et s'étendant perpendiculairement à une paroi formant une butée de tasseau, les mâchoires des pinces fixes (25) et les mâchoires des pinces mobiles (28) s'étendant respectivement dans des directions substantiellement opposées.

2. Dispositif selon la revendication 1, **caractérisé par le fait que** l'écartement des deux mâchoires (29, 30) des pinces (25, 28) est réglable.

3. Dispositif selon la revendication 2, **caractérisé par le fait que** chaque pince (25, 28) comporte une barre (23, 24, 26, 27) dont une face constitue la butée de tasseau, une première languette (29) fixée sur la barre et formant une mâchoire fixe, un coulisseau (31) monté mobile sur ladite barre et présentant une deuxième languette (30) formant la mâchoire mobile, et des moyens (32) de blocage et déblocage du coulisseau sur la barre.

## Patentansprüche

1. Vorrichtung zum Halten und zur Handhabung eines zu beziehenden Gegenstandes während des Beziehens, z.B. eines Sofarahmens, der wenigstens zwei parallele Leisten (3, 4) aufweist, umfassend:
- einen senkrechten Ständer (5) mit einem Fuß (6) zu dessen Befestigung am Boden (7), wobei der Ständer in der Höhe verstellbar ist,
- ein Paar parallele Arme (10, 11), die am oberen Ende des Ständers (5) um eine horizontale Achse (8) schwenkbar angebracht sind,
- eine Kippvorrichtung (13), die um eine zur Schwenkachse (8) der Arme (10, 11) parallele Achse (12) schwenkbar am Ende der Arme angebracht ist,
- verstellbare Greifmittel (25, 28), die die beiden Leisten des zu beziehenden Gegenstandes zu umgreifen vermögen und die an der Kippvorrichtung (13) vorgesehen sind, und
- Mittel zum Steuern der Drehung der Arme (10, 11) und der Drehung der Kippvorrichtung (13) um ihre Schwenkachsen (8, 12) und zum Verstellen des senkrechten Ständers (5) in der Höhe, wobei die verstellbaren Greifmittel umfassen:
- einen ersten Satz feststehender Zangen (25), die auf der Kippvorrichtung (13) angebracht und parallel zu den Schwenkachsen (8, 12) ausgerichtet sind, wobei die feststehenden Zangen (25) mit einer (3) der Leisten zusammenzuwirken vermögen, und
- einen zweiten Satz beweglicher Zangen (28), die von den Stangenenden (20, 21) synchronisierter Hebeeinrichtungen getragen werden, wobei die Hebeeinrichtungen auf der Kippvorrichtung (13) montierte Zylinder haben und die beweglichen Zangen (28) mit der anderen Leiste (4) zusammenzuwirken vermögen,
wobei die feststehenden Zangen (25) und die beweglichen Zangen (28) jeweils zwei Backen (29, 30) aufweisen, die im Wesentlichen zueinander paratlel sind und sich quer zu einer Wand erstrecken, die einen Anschlag für die Leisten bildet, wobei sich die Backen der feststehenden Zangen (25) und die Backen der beweglichen Zangen (28) jeweils im Wesentlichen in entgegengesetzten Richtungen erstrecken.

2. Vorrichtung nach Anspruch 1,
**dadurch gekennzeichnet, dass** der Abstand zwischen den zwei Backen (29, 30) der Zangen (25, 28) einstellbar ist.

3. Vorrichtung nach Anspruch 2,
**dadurch gekennzeichnet, dass** jede Zange (25, 28) eine Stange (23, 24, 26, 27) umfasst, deren eine Seite den Anschlag für die Leiste bildet, sowie eine erste auf der Stange befestigte und einen feststehenden Backen bildende Zunge (29), einen auf der Stange beweglich montierten Schlitten, der eine zweite Zunge (30) aufweist, die den beweglichen Backen bildet, und Mittel (32) zum Einspannen und Freigeben des Schlittens auf der Stange.

## Claims

1. Device for the support and handling of an object to be upholstered, such as a settee frame, which has at least two parallel cleats (3, 4), during its upholstery process, comprising
a vertical upright (5) having a base (6) for fixing it to the ground (7), said upright being adjustable in height,
a pair of parallel arms (10, 11) mounted so as to pivot about a horizontal axis (8) at the upper end of the upright (5),
a cradle (13) mounted so as to pivot, about an axis (12) parallel to the axis of pivoting (8) of the arms (10, 11), at the free end of said arms,
adjustable gripping means (25, 28) capable of grabbing the two cleats of the object to be upholstered, provided on said cradle (13), and
means for controlling the rotation of the arms (10, 11) the rotation of the cradle (13) about their axes of pivoting (8, 12), and for adjusting the height of the vertical upright (5), the adjustable gripping means comprising:
a first set of fixed clamps (25) mounted on the cradle (13) and aligned in a direction parallel to the axes of pivoting (8, 12), said fixed clamps (25) being capable of co-operating with one (3) of said cleats, and
a second set of mobile clamps (28), carried by the ends of rods (20, 21) of synchronised jacks, said jacks having cylinders mounted on the cradle (13) and said mobile clamps (28) being capable of co-operating with the other cleat (4),
said fixed clamps (25) and said mobile clamps (28) each having two jaws (29, 30) substantially parallel to each other and extending perpendicular to a wall forming a cleat stop, the jaws of the fixed clamps (25) and the jaws of the mobile clamps (28) extending respectively in substantially opposite directions.

2. Device according to Claim 1, **characterised by** the fact that the spacing between the two jaws (29, 30) of the clamps (25, 28) is adjustable.

3. Device according to Claim 2, **characterised by** the fact that each clamp (25, 28) has a bar (23, 24, 26, 27), one face of which constitutes the cleat stop, a first tongue (29) fixed to the bar and forming a fixed jaw, a glider (31) mounted so as to be mobile over said bar and having a second tongue (30) forming the mobile jaw, and means (32) for locking and releasing the glider on the bar.
